# FASCICULE DE BREVET EUROPEEN

(11) **EP 0 050 564 B1**
(45) Date de publication et mention de la délivrance du brevet: **24.04.1985**
(21) Numéro de dépôt: 81401610.1
(22) Date de dépôt: 15.10.1981
(51) Int. Cl.: B65B 31/02, B21D 51/32

(54) **Machine à sertir sous atmosphère contrôlée**
Vorrichtung zum Falzen unter kontrollierter Atmosphäre
Machine for seaming in a controlled atmosphere

(30) Priorité: 17.10.1980 FR 8022241
(43) Date de publication de la demande: 28.04.1982
(73) Titulaire: Marchadour, Jean-Charles, F-29120 Pont l'Abbé (FR)
(72) Inventeur: Marchadour, Jean-Charles, F-29120 Pont l'Abbé (FR)
(74) Mandataire: Robert, Jean-Pierre

## Description

La présente invention concerne une machine à sertir sous vide adaptée notamment à l'assemblage d'un fond ou d'un couvercle de boîte avec le corps de ladite boîte préalablement rempli d'une substance alimentaire ou non.

Pour assurer, dans le cas du conditionnement de produits alimentaires, une meilleure conservation du contenu de la boîte, on procède soit à un sertissage sous vide soit à un sertissage en atmosphère neutre. On appellera ce procédé sertissage sous atmosphère contrôlée. Le sertissage proprement dit consiste à agrafer par un jeu de molettes porté au contact et déformant ensemble les bords des éléments à sertir au cours d'un mouvement relatif périphérique entre la boîte et les molettes.

Pour les boîtes à section non circulaire, la boîte est maintenue fixe pendant l'opération de sertissage alors que l'ensemble des molettes porté par une tête de sertissage tourne autour de la boîte.

Le sertissage sous atmosphère contrôlée (vide ou gaz neutre) entraîne la nécessité d'enfermer la tête de sertissage dans une enceinte dans laquelle on introduit les éléments de boîte à sertir au moyen d'un sas assurant l'isolation de l'enceinte par rapport à l'atmosphère extérieure.

L'enfermement de la tête la rend très difficilement accessible. Or, il est nécessaire d'atteindre cette tête pour procéder d'une part à ses réglages et son entretien et d'autre part aux modifications de ses réglages pour traiter avec une même tête des récipients de caractéristiques différentes. Ces opérations de mise au point sont souvent longues et délicates même lorsque des ouvertures dans l'enceinte ont été prévues à cet effet et nécessitent de nombreux montages et démontages.

Une machine du genre considéré, tel que défini dans le préambule de la revendication 1, est décrite dans le brevet US-A-2 047 423. L'enceinte qui enveloppe la tête de sertissage de cette machine comporte un élément mobile constituant une porte que l'on peut enlever du bâti pour ouvrir l'espace intérieur de ladite enceinte, toutefois sans obtenir un accès aisé à la tête de sertissage.

La présente invention entend remédier à ces inconvénients en proposant une sertisseuse à atmosphère contrôlée pour boîtes de forme possédant une tête de sertissage parfaitement accessible de manière rapide sans opérations complexes de montage et démontage.

A cet effet, l'invention a pour objet une machine du genre considéré, dans laquelle :
- la porte est articulée sur le bâti autour d'un axe parallèle à l'axe vertical de rotation de la tête de sertissage ;
- la potence de soutien de la tête de sertissage est articulée sur le bâti autour d'un axe pour permettre l'extraction de la tête de sertissage hors de l'enceinte précitée ou sa mise en place à l'intérieur de ladite enceinte ;
- l'axe vertical de rotation de la tête de sertissage est disposé, en fonctionnement, au voisinage de la surface de joint frontale entre l'axe d'articulation de la porte et l'axe d'articulation de la potence de soutien sur le bâti, tandis que ce dernier axe d'articulation, qui est parallèle à l'axe vertical de rotation de la tête de sertissage, est disposé au voisinage du côté de la porte qui est opposé à l'axe d'articulation de ladite porte.

Dans un mode préféré de réalisation, ladite potence comporte un fourreau de guidage de la tête de sertissage dont l'axe vertical est, en position de travail, placé et retenu sensiblement dans le plan de la surface de joint susdite, des moyens de bridage étant prévus en correspondance entre ladite surface et ledit fourreau.

Dans cette configuration, l'entraînement de la tête de sertissage est assuré au moyen de roues dentées coaxiales à son axe, situées sous ledit fourreau et susceptibles d'engrener dans ladite position de travail avec des roues dentées correspondantes prévues de manière fixe dans le bâti au voisinage de l'enceinte, dans une boîte à roues dentées ouverte du côté de la surface de joint. Ladite boîte est pourvue au niveau de son ouverture susdite, d'un élément de fermeture articulé sur le bâti au voisinage de ladite surface de joint formant carter fermé autour de la tête de sertissage lorsque son accouplement est réalisé et assurant l'étanchéité de la boîte à roues dentées par rapport à l'enceinte.

L'invention sera mieux comprise au cours de la description donnée ci-après à titre d'exemple purement indicatif et non limitatif, qui permettra d'en dégager les avantages et les caractéristiques secondaires.

Il sera fait référence aux dessins annexés dans lesquels :
la figure 1 est une vue schématique en élévation de la machine selon l'invention,
la figure 2 est une vue partielle de côté de la figure 1,
la figure 3 est une autre vue partielle de côté de la figure 1 opposée à celle de la figure 2,
la figure 4 est une vue de dessus de la machine au niveau de la tête de sertissage dans sa position de réglage,
la figure 5 est une vue partielle en perspective de la machine au niveau de la tête de sertissage ; et,
la figure 6 est une vue en perspective d'un détail de la figure 4.

En se reportant tout d'abord à la figure 1, on voit que la machine selon l'invention comporte un bâti 1 supportant un mécanisme de transfert d'alimentation et d'évacuation des éléments à sertir et sertis comportant un dispositif d'amenée 2 des corps de boîtes, un dispositif 3 de stockage et d'amenée des couvercles ou des fonds, un dispositif de transfert 4 des corps de boîte équipés de leur couvercle ou fond non serti et un carrousel5 de reprise de ces boîtes pour les placer au poste de sertissage et les en évacuer.

Ce mécanisme s'étend dans un plan horizontal de manière que son extrémité de droite sur la figure soit située sous une partie 1a du bâti pourvue de la tête de sertissage. Ladite tête de sertissage non visible sur cette figure est portée à rotation verticale autour d'un axe 6 par la partie 1a du bâti. Elle est enfermée dans une enceinte dont on aperçoit une paroi extérieure 7.

Sur les figures 2, 3 et 4, on a représenté plus en détail la partie 1a susdite du bâti de laquelle on a soustrait un carter supérieur 8. Cette partie du bâti présente une surface frontale 9 (figure 3) recouverte par un élément articulé 10 formant une porte. L'axe 11 d'articulation de cette porte est latéral et parallèle à l'axe 6 de rotation de la tête de sertissage. Cette porte est maintenue plaquée contre la surface frontale 9 au moyen de crochets 12 situés de l'autre côté du bâti par rapport à l'axe 11. En outre ladite porte est pourvue d'une plaque inférieure 13 qui vient faire étanchéité avec la surface supérieure du carrousel 5. La porte est montée légèrement coulissante sur son axe d'articulation 11. Une surface de came 14 permet de lever la porte par rapport à des parties de bâti 15 sur lesquelles elle s'appuie et est accrochée en 13a, et après déverrouillage des crochets 12 et 13a de faciliter son ouverture.

La plaque 13 constitue en outre un moyen d'obturation des alvéoles 5a du carrousel qui passent sous elle coopérant avec des parois latérales des parties 15, et une plaque de fond dés alvéoles 5a, elle forme lesdits alvéoles et les isolent de l'atmosphère extérieure. Au moyen d'une alimentaton 16 en gaz neutre ou en vide, on place l'espace intérieur de ces alvéoles, donc la boîte qu'ils contiennent, dans une atmosphère voisine de celle du sertissage. En outre ces alvéoles forment sas pour l'introduction des boîtes sous la tête de sertissage. La porte 10 est intérieurement évidée et constitue ainsi une paroi amovible d'une enceinte à atmosphère contrôlée dans laquelle opère la tête de sertissage qui sera mieux décrite en regard de la figure 5.

A sa partie supérieure la partie 1a de bâti possède au voisinage de sa face frontale 9 un axe d'articulation 17 parallèle et latéralement opposé à l'axe 11. Un support 18 supérieur est articulé sur le bâti autour de cet axe 17. Ce support constitue une potence de soutien de la tête de sertissage permettant de faire pivoter son axe 6 depuis une position où il est sensiblement confondu avec le plan de la face frontale 9 jusqu'à une autre position illustrée par la figure 5 dans laquelle la tête de sertissage est placée en porte-à-faux latéral par rapport au carrousel 5.

Sur cette figure 5, qui représente la partie 1a du bâti avec la porte 10 ouverte, on retrouve certains des éléments déjà décrits avec les mêmes références. On a symbolisé en 19 la tête de sertissage de la machine. On voit que celle-ci est suspendue à la potence 18 qui comporte un fourreau 20 dans lequel est monté à rotation l'arbre d'axe 6 de la tête 19. Des pignons 21 et 22 d'entraînement des éléments non représentés, internes à la tête de sertissage, sont placés coaxialement audit fourreau 20. En faisant tourner la potence 18 autour de l'axe 17, on place la tête de sertissage dans sa position de travail au-dessus du poste de sertissage du carrousel 5. Dans cette position, le fourreau 20 est placé dans des logements demi- cylindriques 23 ménagés dans la face frontale 9 du bâti et les roues dentées 21, 22 engrènent avec des roues dentées correspondantes 24, 25 prévues dans une boîte 26 s'ouvrant sur la face 9 et entraînée en rotation au moyen d'un dispositif d'entraînement dont on aperçoit en 27 la courroie motrice. Le bâti 1a possède une cavité 28 pour recevoir une partie de la tête de sertissage 19, qui est bordée par la face frontale 9 susdite. La porte 10 comporte quant à elle des logements demi- cylindriques 10a pour entourer le fourreau 20 lorsqu'elle est refermée sur la paroi 9 et une cavité 10b correspondant à la cavité 28 du bâti pour loger l'autre partie de la tête de sertissage. Autour de la cavité 10b, un joint 10c forme étanchéité vis-à-vis de l'extérieur de l'enceinte formée par les cavités 28 et 10b sur trois de leurs côtés. L'étanchéité au niveau inférieur est assurée comme indiqué ci-avant au moyen de la plaque 13 solidaire de la porte et très voisine du carrousel 5.

On notera enfin en regard de la figure 6 que le fourreau 20 est immobilisé dans son logement 23 au moyen d'un organe de serrage comportant une vis 29 vissée dans le bâti a1 et une rondelle 30 possédant un pan coupé 30a. Une fraisure 20a du fourreau est disposée de manière à constituer une face d'appui à la partie cylindrique de la rondelle 30 lorsque l'on visse la vis 29, le démontage étant réalisé en dégageant de cette fraisure 20a la partie cylindrique susdite pour placer le pan coupé en regard de la fraisure comme le montre la figure 6. Par ailleurs un carter 31 est articulé en 31a sur le bâti au voisinage de la face frontale 9 et peut fermer la boîte 26 à engrenages de manière sensiblement étanche par rapport à l'enceinte 28,10b. On n'a pas représenté sur cette figure les moyens de bridage de ce carter 31, qui sont connus en eux-mêmes.

La description ci-dessus fait apparaître les caractéristiques de l'invention au moyen desquelles il est aisé de fermer l'enceinte à atmosphère contrôlée, ou de l'ouvrir et d'en extraire ou d'y replacer facilement et rapidement la tête de sertissage dont les réglages ont été effectués ou modifiés alors qu'elle était, par la potence 18, placée en porte-à-faux sur le côté du bâti et très facilement accessible, comme illustré en figure 5.

L'invention procure à une sertisseuse équipée des moyens caractéristiques susdits une grande souplesse de conduite et de mise au point grâce à laquelle le temps d'immobilisation est fortement réduit. La rentabilité de la machine est augmentée d'autant.

L'invention trouve une application intéressante dans le domaine des machines de conditionnement.

## Revendications

1. Machine à sertir sous atmosphère contrôlée, comportant un bâti formant support pour une tête de sertissage (19) entraînée en rotation autour d'un axe vertical (6), une potence de soutien (18) de la tête de sertissage, et un dispositif (2, 3, 4) d'alimentation et d'évacuation des sous-ensembles à assembler par sertissage, évoluant dans un plan sensiblement perpendiculaire à l'axe vertical de rotation (6) précité et en partie sous ladite tête de sertissage, le dispositif d'alimentation et d'évacuation et le bâti coopérant pour constituer une enceinte entourant la tête de sertissage et susceptible d'être raccordée à une source de vide ou de gaz neutre, cette enceinte étant conformée au moins pour une partie dans un élément (10) du bâti qui est mobile par rapport au reste (1a) fixe dudit bâti, ledit élément constituant une porte susceptible d'être fermée de manière étanche sur une surface de joint frontale (9) ménagée sur ledit bâti fixe, cette machine étant caractérisée par le fait que
- la porte (10) est articulée sur le bâti autour d'un axe (11) parallèle à l'axe vertical de rotation (6) de la tête de sertissage (19) ;
- la potence de soutien (18) de la tête de sertissage (19) est articulée sur le bâti (1a) autour d'un axe (17) pour permettre l'extraction de la tête de sertissage hors de l'enceinte précitée ou sa mise en place à l'intérieur de ladite enceinte ;
- l'axe vertical de rotation (6) de la tête de sertissage (19) est disposé, en fonctionnement, au voisinage de la surface de joint frontale (9) entre l'axe d'articulation (11) de la porte et l'axe d'articulation (17) de la potence de soutien (18) sur le bâti, tandis que ce dernier axe d'articulation (17), qui est parallèle à.l'axe vertical de rotation (6) de la tête de sertissage, est disposé au voisinage du côté de la porte (10) qui est opposé à l'axe d'articulation (11) de ladite porte.

2. Machine selon la revendication 1, caractérisé par le fait que ladite potence comporte un fourreau (20) de guidage de ladite tête de sertissage dont l'axe vertical est en position de travail, placé et retenu sensiblement dans le plan de la surface de joint (9) susdite, des moyens (20a, 29, 30, 30a) de bridage étant prévus en correspondance entre ladite surface (9) et ledit fourreau (20).

3. Machine selon la revendication 2, caractérisé par le fait que l'entraînement de la tête de sertissage est assuré au moyen de roues dentées (21, 22) coaxiales à son axe, situées sous ledit fourreau (20) et susceptibles d'engrener dans ladite position de travail avec des roues dentées (24, 25) correspondantes prévues de manière fixe dans le bâti (1a) au voisinage de l'enceinte, dans une boîte à roues dentées (26) ouverte du côté de la surface de joint.

4. Machine selon la revendication 3, caractérisé par le fait que ladite boîte (26) est pourvue au niveau de son ouverture susdite d'un élément de fermeture articulé (31) sur le bâti au voisinage de ladite surface (9) de joint formant carter fermé autour des roues (21, 22, 24, 25) lorsque leur accouplement est réalisé et assurant l'étanchéité de la boîte (26) à roues dentées par rapport à l'enceinte.

## Claims

1. Machine for crimping sub-assemblies in a controlled atmosphere, comprising a frame forming support for a crimping head (19) rotated about a vertical axis (6), a bracket (18) for supporting the crimping head, and a device (2, 3, 4) for supplying and evacuating the sub-assemblies to be assembled, moving in a plane substantially perpendicular to said axis (6) and partly beneath- said head, said supplying and evacuating device and the frame cooperating to form an enclosure surrounding the crimping head and capable of being connected to a source of vacuum or of neutral gas, the said enclosure being shaped at least for part in an element (10) of the frame mobile with respect to the fixed remainder (1a) of the frame, said element forming a door to be closed in tight manner on a front surface (9) of join arranged on said fixed frame, this machine being characterized by the fact that
- the door (10) is pivoted on the frame about an axis (11) parallel to the vertical axis of rotation
(6) of the crimping head (19) ; - the bracket (18) for supporting the crimping head (19) is pivoted on said frame (1a) about an axis (17) for positioning in or pivoting out the crimping head of said enclosure ;
- the vertical axis (6) of rotation of the crimping head (19) is placed, in work position, near the front surface (9) of join between the pivot axis (11) of the door and the pivot axis (17) of the support bracket (18) on the frame, whereas the latter pivot axis (17), which is parallel to the vertical axis of rotation (6) of the crimping head, is placed near the door (10) which is opposite the pivot axis (11) of said door.

2. The machine according to claim 1, characterized in that said bracket comprises a sleeve (20) for guiding said crimping head of which the vertical axis is in work position when placed and retained substantially in the plane of the said surface of join (9), clamping means (20a, 29, 30, 30a) being provided in register between said surface (9) and said sleeve (20).

3. The machine according to claim 2, characterized in that the drive of the crimping head is ensured by means of toothed wheels (21, 22) coaxial to its axis located beneath said sleeve (20) and adapted to mesh in said work position with corresponding toothed wheels (24, 25) provided in fixed manner in the frame (1a) near the enclosure, in a box with toothed wheels (26) open towards the surface of join.

4. The machine according to claim 3, characterized in that said box (26) is provided at its opening with a closure element (31) pivoted on the frame near said surface (9) of join forming closed casing around the wheels (21, 22, 24, 25) when they are coupled and ensuring seal of the box (26) with toothed wheels with respect to the enclosure.

## Patentansprüche

1. Maschine zum Bördeln in kontrollierter Atmosphäre, mit einem Gestell, das einen Träger für einen um eine senkrechte Achse (6) drehend angetriebenen Bördelkopf (19) bildet, mit einem Stützausleger (18) für den Bördelkopf und mit einer Vorrichtung (2, 3, 4) zum Zuführen und Entfernen von durch Bördeln zusammenzubauenden Unteranordnungen, die sich in einer zur genannten senkrechten Drehachse (6) im wesentlichen senkrechten Ebene und zum Teil unter den Bördelkopf erstreckt, wobei die Vorrichtung zum Zuführen und Entfernen sowie das Gestell zur Bildung einer Umhüllung zusammenarbeiten, die den Bördelkopf umgibt und an einer Quelle für Vakuum oder neutrales Gas angeschlossen werden kann, wobei dieses Gehäuse wenigstens zum Teil in einem Element (10) des Gestells ausgebildet ist, das gegenüber dem feststehenden Rest (1a) des Gestells beweglich ist, wobei das Element eine Tür bildet, die an einer frontalen Dichtfläche (9) dicht geschlossen werden kann, die im feststehenden Gestell ausgebildet ist, wobei diese Maschine dadurch gekennzeichnet ist,
- daß die Tür (10) am Gestell an einer Achse (11) angelenkt ist, die zur senkrechten Drehachse (6) des Bördelkopfs (19) parallel ist,
- daß der Stützausleger (18) des Bördelkopfs (19) am Gestell (1a) an einer Achse (17) angelenkt ist, um das Entfernen des Bördelkopfs aus der genannten Umhüllung oder sein Einsetzen in den Innenraum der Umhüllung zu ermöglichen,
- daß die senkrechte Drehachse (6) des Bördelkopfs (19) im Betrieb in Nähe der frontalen Dichtfläche (9) zwischen der Anlenkachse (11) der Tür und der Anlenkachse (17) für die Anlenkung des Stützauslegers (18) am Gestell angeordnet ist, während diese letztere Anlenkachse (17), die zur senkrechten Drehachse (6) des Bördelkopfs parallel ist, in Nähe der Seite der Tür (10) angeordnet ist, die der Anlenkachse (11) der Tür entgegengesetzt ist.

2. Maschine nach Anspruch 1, dadurch gekennzeichnet, daß der Ausleger eine Hülse (20) zur Führung des Bördelkopfs aufweist, deren senkrechte Achse in Arbeitsstellung im wesentlichen in der Ebene der genannten Dichtfläche (9) angeordnet und gehalten ist, wobei Spannmittel (20a, 29, 30, 30a) entsprechend zwischen der genannten Fläche (9) und der genannten Hülse _{.}(20) vorgesehen sind.

3. Maschine nach Anspruch 2, dadurch gekennzeichnet, daß der Antrieb des Bördelkopfs durch zu seiner Achse koaxiale Zahnräder (21, 22) erfolgt, die sich unter der Hülse (20) befinden und in der genannten Arbeitsstellung mit entsprechenden Zahnrädern (24, 25) kämmen können, die im Gestell (1a) in Nähe der Umhüllung in einem auf der Seite der Dichtfläche offenen Zahnradgehäuse (26) feststehend vorgesehen sind.

4. Maschine nach Anspruch 3, dadurch gekennzeichnet, - daß das Gehäuse (26) in Höhe seiner angegebenen Öffnung mit einem Verschlußelement (31) versehen ist, das in Nähe der Dichtfläche (9) am Gestell angelenkt ist, um die Räder (21, 22, 24, 25) ein geschlossenes Gehäuse bildet, wenn deren Kopplung hergestellt ist, und die Abdichtung des Zahnradgehäuses (26) gegenüber der Umhüllung sicherstellt.
